# EUROPÄISCHE PATENTSCHRIFT

(11) **EP 0 250 610 B1**
(45) Veröffentlichungstag und Bekanntmachung des Hinweises auf die Patenterteilung: **04.04.1990**
(21) Anmeldenummer: 86108482.0
(22) Anmeldetag: 20.06.1986
(51) Int. Cl.: B30B 1/10, B30B 15/04

(54) **Gelenkhebel-, Schneid- und Umformpresse**
Toggle, cutting and reshaping press
Presse à genouillère, à découper et à déformer

(43) Veröffentlichungstag der Anmeldung: 07.01.1988
(73) Patentinhaber: E. Bruderer Maschinenfabrik AG, CH-9320 Frasnacht/Arbon (CH)
(72) Erfinder: Leinhaas, Werner, Ing.-grad., D-6460 Gelnhausen (DE)
(74) Vertreter: Büchel, Kurt F., Dr.

(56) Entgegenhaltungen:
- DE-C- 40 962
- FR-A- 1 490 249
- FR-A- 2 291 855
- GB-A- 804 352
- GB-A- 2 052 370
- US-A- 2 087 811
- US-A- 2 230 288
- US-A- 3 975 132
- MÄKELT: "Die Mechanischen Pressen", 1961, Seite 33, CARL HANSER Verlag, München, DE

## Beschreibung

Die Erfindung bezieht sich auf eine Gelenkhebel-, Schneid- und Umformpresse nach dem Oberbegriff des Anspruchs 1.

Derartige Pressen, bei denen auch gleichartige Probleme auftreten, sind aus verschiedenen Literaturstellen bekannt geworden, beispielsweise aus der US-A 2 087 811 und 2 230 288, insbesondere aber auch aus der DE-C 2 925 416 und der dazu parallelen GB-A 2 052 370. Die letztere hat sich in breitem Rahmen unter der Bezeichnung "Differenzwegpresse" in die Praxis eingeführt, da nicht nur ihre Technik, die unter anderem eine wesentliche Verringerung der Beschleunigungskräfte beinhaltet, überzeugt, sondern auch zumindest ein ernstes Problem der Gewebehygiene reduziert wird.

Die diesem Patent zugrunde liegende Aufgabe basiert auf der Tatsache, daß Hydraulikflüssigkeit grundsätzlich nicht vollständig inkompressibel ist und eine Volumendifferenz gleich dem Produkt aus drucklosen Volumen x dem Arbeitsdruck und der Kompressionsziffer (etwa 70 x 10-e entsteht, die sich mit der Volumenreduzierung aus den vielfach gegebenen fein dispergierten Lufteinschlüssen addiert. Dies hat zur Folge, daß bei plötzlicher Entlastung, d.h. bei Trennung des zu schneidenden Materials durch den das Schnittwerkzeug tragenden Stößel ein nicht unwesentliches Expansionsvolumen gegeben ist, das, zusammenwirkend mit dem elastischen Dehnungsverhalten aller durch Druck beaufschlagten Führungswege der Hydraulikpresse durch Dehnung und Auffederung des Maschinengestelles, in Verbindung mit der in diesem Augenblick unkontrollierbaren Reststößelbewegung, zu dem bekannten Schnittschlaggeräusch, d.h. dem "Schneidknall" führt.

Das nach diesem Patent erzielte Ergebnis bedeutet, bei Anordnung des Druckmittelzylinderantriebes am Stößel, daß der Hub des Druckmittelzylinderantriebes geringer ist als be einer vergleichbaren, nach dem Stand der Technik ausgebildeten Presse, bei der sich die Hydraulikzylinder am Pressenständer abstützen.

Hierdurch wird das zu transportierende, am Ende des Arbeisvorganges belastete Hydraulikflüssigkeitsvolumen und damit das mögliche Expansionsvolumen wesentlich reduziert, mit dem Ergebnis, daß das Schnittschlaggeräusch gemäß der Aufgabe in starkem Maße verringert wird.

Weitere Vorteile einer Ausbildung nach dem eingangs beschriebenen Patent wie u.a. die Wiederholgenauigkeit des hydromechanischen Antriebes, die im unteren Totpunkt lediglich eine Toleranz von +/-0,01 mm beinhaltet, führen zwangsläufig zu der Aufgabe, den Anwendungsbereich dieser Pressen zu verbreitern.

Das Patent basiert dabei auf der US-A 2 037 811 bzw. auf der GB-A 804 352.

Bei diesen Ausbildungen bestimmt sich der Hubweg des feststehenden, am Gestell fixierten Antriebszylinders durch das aus dem Kniehebeltrieb und der Art der Lenker resultierende Übersetzungsverhältnis in bekannter Weise.

Zur Ständerausbildung übergehend wird auf Mäkelt, Carl Hanser Verlag München 1961, Seite 33, Abb. 23 verwiesen. ("Die mechanischen Pressen")

Durch diese Druckschrift werden die Belastungs- und Verformungsverhältnisse am geschlossenen, rechteckigen Zweiständerrrahmen einer stehenden Presse erläutert. Es handelt sich um ein statisch mehrfach unbestimmtes System, bei dem die Kraft P in der Mitte des Pressenfußes (Tischmitte) und ihre Gegenkräfte E an den beiden Kurbelwellenlagem im Abstand W von der Ständerschwerpunktachse angreifen.

Die größte Durchbiegung tritt an der Tischmitte an der Wirkungsstelle D der Kraft P auf.

Die aus diesem Beanspruchungsfall sich ergebenden Beziehungen für den Verlauf der Biegelinie und die Bestimmung der Gestellauffederung sollen hier nicht im einzelnen wiederholt werden, sondern es soll lediglich darauf hingewiesen werden, daß letztlich die unabgestützte Länge die tatsächliche Gestellauffederung in Verbindung mit der gegebenen Beanspruchung bestimmt.

Die Verwendung sogenannter "C-Gestelle" scheidet in aller Regel für Pressen nach der eingangs gegebenen Definition aus, da deren Gestellauffederung bei hochbelastbaren Pressen die Schnittgenauigkeit stark beeinflusst.

Dies berücksichtigend, ist es Aufgabe dieser Erfindung, eine Gelenkhebel-, Schneid- und Umformpresse der eingangs beschriebenen Art zu schaffen, bei der der Arbeitsbereich des Stößels unabhängig vom Stößelhub bei uneingeschränkter Aufrechterhaltung der Stößelführung in relativ weiten Grenzen einstellbar ist, und bei der die Ständerkonstruktion die Auffederung des Pressenständers auf ein gegen Null gehendes Maß im Interesse einer hohen Schnittgenauigkeit minimiert, wobei insbesondere an Großpressen gedacht ist.

Die erfindungsgemäße Lösung dieser Aufgabe sieht vor, daß der Pressenständer ein auch front-und stimseitig partiell geschlossener Zweiständerrahmen ist, daß der Arbeitsvereich des Stößels im Ständer durch synchron antreibbare Spindeln, die durch in dem oberen Querträger des Ständers ausgebildete Gewindeführungen getragen sind, und im weiteren in den an den beidseitig am Ständer vorgesehenen höheneinstellbaren Führungstraversen ausgebildeten Spindellager enden, einstellbar ist, und daß die Führungstraversen an ihrer Unterseite mit Lagern zur hängenden Anordnung der mit dem Stößel verbindenden Gelenkhebelpaare versehen sind.

Durch den partiellen front- und stirnseitigen Verschluß des Zweiständerrahmens wird die Möglichkeit der Auffederung weitestgehend eingeschränkt, wobei die hierzu verwendeten Mittel später erörtert werden.

Die Einstellung des Arbeitsbereiches des Stößels erfolgt durch die durch den Ständer getragenen Spindeln, die in aller Regel elektromotorisch-synchron angetrieben werden, und die in an den Führungstraversen ausgebildeten Lagern enden.

Die an der Unterseite der Führungstraversen angeordnete zweite Lagerreihe dient zu deren Verbindung über die Gelenkhebelpaare mit dem Stößel.

Der Antrieb des Stößels wird später beschrieben.

Zur weiteren Ausbildung des Ständers und der Führungstraversen wird vermerkt, daß die höheneinstellbaren Führungstraversen mit einer Gleitplatte, die in einem an einer den Ständer rückseitig abschließenden Trag- und Stützwand ausgebildeten Führungsbett angeordnet ist, und mit einer Gleriplatte, die in einem an einer den Ständer frontseitig abschließenden Trag- und Stützwand ausgebildeten Führungsbett angeordnet ist, verbunden sind, wobei die Trag- und Stützwände starr - fest oder lösbar - mit dem Ständer verbunden sind, und daß an den seitlichen Begrenzungen des Stößels Führungen zum korrespondierenden Eingriff in die mit der Trag- und Stützwand lösbar aber starr verbundenen Seitenführungen vorgesehen sind und diese Seitenführungen im weiteren gegen die Ständersäulen durch Keilverbindungen eine zusätzliche Lagesicherung aufweisen.

Der partielle front- und rückseitige Verschluß des Pressenständers, dessen statische Bedeutung bereits erwähnt wurde, durch Trag- und Stützwände, ermöglicht die Ausbildung von je einem vertikal verlaufenden Führungsbett in den Trag- und Stützwänden für die Anordnung der den Führungstraversen starr zuzuordnenden Gleitplatten und erlaubt eine mit der Einstellung des Arbeitsbereiches gleichzeitig erfolgende Miteinstellung der wesentlichen Führungsmittel für den Stößel über den Arbeitsbereich. Die Seitenführungen sind dabei unabhängig und, wie erwähnt, am Ständer angeordnet und lagegesichert.

Die Gelenkhebelausbildung und der Antrieb des Stößels sieht weiter vor, daß die an den Gelenklagem angeordneten, oberen Gelenkhebel in den Gelenken mit den unteren Gelenkhebeln verbunden sind, die ihrerseits an den unteren, am Boden des Stößels befestigten Gelenklagem - zu den an den Führungstraversen unten ausgebildeten Lagern gerichtet - angeschlossen sind, wobei die Gelenkhebel in bekannter Weise über die Lenker mit dem pressenmittig geführten Mehrgelenkträger und im weitem über die Kolbenstange mit dem dem Stößel angeschlossenen Druckmittelzylinderantrieb verbunden sind.

Der pressemittig geführte Mehrgelenkträger, der einerseits mit dem am Stößel angeschlossenen Druckmittelzylinderantrieb und andererseits über die Lenker mit dem Gelenkhebelsystem verbunden ist, wird, unabhängig vom Stößel, pressenmittig, und zwar in den bereits erwähnten Gleitplatten geführt, so daß ein absolut exakter, von der Einstellung des Arbeitsbereiches unabhängiger Gelenkhebelantrieb und damit sicherer Stößelantrieb gewährleistet ist.

Zur Anordnung der zu den Getenkhebetsystemen führenden Lenker ist festzuhalten, daß die Lenker beider Gelenkhebelsysteme am zentralen Mehrgelenkträger in einem oder in einem mehrteilig gleichachsig zueinander gerichteten, oder aber in zwei parallel ein- oder mehrteilig gleichachsig zueinander gerichteten Gelenkzapfen enden, wobei die Lenker bei zwei parallelen Gelenkzapfen fallweise gekreuzt sein können.

Die für den Regelfall zweckmäßigste Ausbildung ist eine zweifach parallel gleichachsig zueinander gerichtete Anordnung der Lenker auf Gelenkzapfen bzw. Wellen, die im Mehrgelenkträger gelagert sind.

Die oberen, an den Führungstraversen angeordneten Gelenkhebel sind gleichzahlig mit "n" Lenkern und mit "n--1" unteren Gelenkhebeln kombinierbar.

Es wird weiter vorgeschlagen, daß die oberen Gelenkhebel an ihren zur gelenkigen Verbindung mit den Lenkern gerichteten Enden gabelförmig ausgebildet sind.

Zur Dimensionierung der rückwärtigen Trag- und Stützwand wird vorgeschlagen, daß der Abstand der oberen Begrenzung des Pressentisches und der unteren Begrenzung der rückseitigen Trag- und Stützwand ein die Summe der Höhe des Werkzeuges und des Hubes geringfügig überschreitendes Maß aufweist.

Die Ausbildung einer Presse mit zwei Stößeln sieht vor, daß in einem in Form eines Hochständers ausgebildeten Doppelständer zwei in Boxerstellung gegenläufig arbeitende Stößel angeordnet sind, wobei bei vertikaler Ausrichtung des Doppelständers der von unten arbeitende Stößel, bei sonst gleicher Ausbildung wie der obere Stößel, um ein geringes, den erforderlichen Durchtritt durch den Pressentisch berücksichtigendes Maß verlängert ist.

Die in Boxerstellung gegenläufig arbeitenden Stößel erfordern eine besondere Sorgfalt der Steuerung.

Es ist vorgesehen, daß der obere und untere Druckmittelzylinderantrieb für die Stößel hydromechanisch über ein Regelsteuerorgan miteinander verbunden sind, wobei dem Regelsteuerorgan digital programmierbare und überwachende Ultraschallwegaufnehmer zuordenbar sind.

Um den Pressentisch in einer normalen Arbeitslage zu halten, ist der Doppelständer beidseitig mit Aufstandspratzen für dessen partielle Unterfluranordnung versehen.

Eine nach diesen Grundsätzen ausgebildete Gelenkhebel-, Schneid- und Umformpresse erfüllt in vollem Umfang die Forderungen der Aufgabenstellung.

Die Erfindung wird durch die beigefügte, schematische Darstellung einer beispielsweisen Ausführung näher erläutert.
Figur 1 zeigt die Ausbildung des Stößels in Verbindung mit dem Ständer in einem Schnitt 1-1 aus Figur 2.
Figur 2 zeigt den durch den Seitenriß führenden Schnitt I-I aus Figur 1.
Figur 3 zeigt einen Schnitt III-III durch Figur 2.
Figur 4 zeigt eine zweiseitige, achsparallele Lenkeranordnung am zentralen Mehrgelenkträger.
Figur 5 zeigt eine einachsige Lenkeranordnung am zentralen Mehrgelenkträger.
Figur 6 zeigt eine zweiseitige, achsparallele Lenkeranordnung am zentralen Mehrgelenkträger bei sich kreuzenden Lenkern.
Figur 7 zeigt eine mit zwei gegenläufig angetriebenen Stößeln ausgerüstete Presse.

### Vorbemerkuna

Der besseren Übersicht halber wurden den Positionsziffem eine durch Punkt getrennte Vorsatzziffer zugeordnet, die die Baugruppe als solche klassifiziert.

Es betreffen die Vorsatzziffem
1. die Aubildung des Ständers und Tisches einschließlich der mit dem Ständer fest verbundenen bzw. lösbar fest verbundenen Führungsteile;
2. den Stößel einschließlich der diesem verbundenen höhenverstellbaren Führungen und der Antriebselemente;
3. eine Ausbildung nach Figur 7 und zwar das Doppelgestell und seine Ergänzungen sowie ein Regeisteuerorgan.

Die Positionierung der Antriebselemente wird in Figur 7 durch die bereits eingeführten Positionen mit der Vorsatzziffer 2. ergänzt.

Eine nach den Vorsatzziffem gegliederte Stückliste ist der Beschreibung angeschlossen.

Der Pressenständer 1.1 ist nach unten durch eine Grundplatte 1.2 abgeschlossen, wobei auf den beiden seitlichen Randbegrenzungen der Grundplatte 1.2 anschließend und jeweils nach innen gerichtet, die Ständersäulen 1.3 aufbauen und der Ständer 1.1 durch den verbindenden oberen, als Kastenträger ausgebildeten Querträger 1.4 in sich geschlossen ist.

Zwischen den Ständersäulen 1.3 ist im Fußbereich die Tischunterkonstuktion 1.5 ausgebildet, die durch die aufliegende Pressentischplatte 1.6 nach oben abgegrenzt ist.

Die Ständersäulen 1.3 sind in ihrem oberen Bereich - und zwar bündig mit deren Höhe - durch die rückwärtige Trag- und Stützwand 1.7 verbunden. An dieser Platte ist ein vertikal verlaufendes Führungsbett 1.7.1 für die Aufnahme der rückwärtigen Gleitplatte 2.5 ausgebildet. Die Trag- und Stützwand 1.7 ist relativ stark dimensioniert, nach rückwärts verrippt, und greift zwischen den Ständersäulen 1.3, nach unten gerichtet, etwas über die Höhe des Einstell- und Arbeitsbereiches des Stößels 2.1. Frontseitig ist der Stößel 2.1 ebenfalls durch eine im Abstand zur oberen Ständerbegrenzung lösbar angeordnete weitere, in ihrer Höhe geringer gehaltene Trag- und Stützwand 1.8, die ihrerseits mit einem eingelassenen Führungsbett 1.8.1 für die stimseitige Gleitplatte 2.6 versehen ist, abgegrenzt.

Der rückseitigen Trag- und Stützwand 1.7 sind die beidseitig des Stößels 2.1 angeordneten Seitenführungen 1.9 verschraubt und verstiftet und zusätzlich mit den Ständern 1.3 durch Keile 1.10 in ihrer Lage gesichert.

Im oberen Querträger 1.4 sind die Gewindeführungen 1.11 für die Spindeln 2.2 zur Grundeinstellung des Stößels 2.1 ausgebildet, wobei in aller Regel die Gewindespindeln motorisch synchron antreibbar sind.

Zur Ausbildung und Grundeinstellung des einen geschlossenen Rahmen bildenden Stößels 2.1 wird vermerkt, daß die Spindeln 2.2 beidseitig in je ein an einer höhenverstellbaren Führungstraverse 2.4 ausgebildetes Traglager 2.3 eingreifen, während an der Unterseite der beiseitigen Führungstraversen die Lagerungen 2.3.1 für die Aufhängung der Gelenkhebelsysteme vorgesehen sind.

Die Führungstraversen 2.4 sind mit den im Führungsbett 1.7.1 und 1.8.1 einbringbaren Gleitplatten 2.5 und 2.6 verbunden, wobei diese Verbindung in aller Regel eine Schraub- oder Stiftverbindung ist.

Der aus Kolben 2.13 und Kolbenstange 2.14 bestehende Druckmittelzylinderantrieb 2.12 greift mit der Kolbenstange 2.14 in den zentralen Mehrgelenkträger 2.8 ein, an dem die Lenker 2.8 durch Gelenkzapfen 2.17 verbunden sind.

Auf dem zu den höheneinstellbaren Führungstraversen 2.4 gerichteten Stößelboden sind in Reihen Gelenklager 2.9 vorgesehen, welche die an den Führungstraversen 2.4 bzw. an den mit ihnen verbundenen Lagerungen 2.3.1 angeordnete Gelenkhebelsysteme aufnehmen.

Die Gelenkhebelsystem bestehen aus den den Führungstraversen 2.4 zugeordneten oberen Gelenkhebeln 2.10 und den unteren Reihengelenklagern 2.9 angelenkten Gelenkhebeln 2.11.

Sie sind durch die Gelenkhebel 2.15 verbunden, wobei an den jeweils überstehenden Enden der oberen Gelenkhebel 2.10 die Lenker 2.8 über Gabelgelenke 2.16 angreifen.

Die Gelenkhebelsysteme knicken nach innen, d.h. aufeinander zu.

An der Rückfront des Ständers 1.1, d.h an der rückseitigen Trag- und Stützwand 1.7 kann ein Traggestell zur Aufnahme eines Druckmittelbehälters (Hydraulikflüssigkeit) vorgesehen werden.

Wie bereits erwähnt, jedoch anders formuliert, soll der Abstand zwischen der unteren Begrenzung der rückseiten Trag- und Stützwand 1.7 und der oberen Begrenzung des Pressentisches 1.6 lediglich der Werkzeughöhe plus dem Hub des Stößels 2.1 entsprechen, d.h. also, so gering wie möglich sein, um in Verbindung mit der Stößelaubildung und der Anordnung der Gelenkhebel im Stößel 2.1 eine Minimierung der Auffederung des Ständers 1.1 zu erreichen, wobei durch die allseitige Führung des Stößels 2.1, bestehend aus den beidseitig angeordneten, nachstellbaren Seitenführungen 1.9, der in der Trag- und Stützwand 1.7 geführten Gleitplatte 2.5 sowie der in der stirnseitigen Trag- und Stützplatte 1.8 geführten Gleitplatte 2.6 in Verbindung mit der ebenfalls von den beiden Gleitplatten 2.5 und 2.6 übernommenen Führung des durch die Kolbenstange 2.14 angetriebenen zentralen Mehrgelenkträgers 2.7 ein gegen Null führendes Maß der Gestellauffederung erreicht wird.

In Ergänzung hierzu muß auf das verwendete, an sich bekannte Antriebssystem verwiesen werden, das vorsieht, daß der Hubweg des Antriebes, d.h. des mit dem Stößel verbundenen Druckmittelzylinderantriebes 2.12, gleich dem Weg des Verbindungsgelenkes, d.h. des zentralen Mehrgelenkträgers 2.7, abzüglich des Hubweges des Stößels 2.1 ist

Hieraus resultiert eine Verringerung der erforderlichen Hydraulikflüssigkeit und deren Bedienungsvolumen bei Entlastung, was sich in einer wesentlichen Verringerung des Schnittschlaggeräusches niederschlägt.

Zu den Figuren 4 bis 6 wird auf die Legende verwiesen, wobei die Positionierung der einzelnen Teile durch die Positionen aus der zweier Gruppe erfolgt.

Es ergibt sich damit folgende Positionierung:
2.7 Mehrgelenkträger, 2.8 Lenker, 2.10 obere Gelenkhebel 2.11 untere Gelenkhebel, 2.15 Gelenke, 2.16 Gabelgelenk für Angriff des Lenkers 2.8 an den oberen Gelenkhebeln 2.10.

Bei der Doppelpresse gemäß Figur 7 sind die Druckmittelzylinderantriebe 2.12 gegenüberliegend, d.h. oben und unten, in dem Stößel 2.1 angeordnet, wobei die weitere Stößelausbildung für oben und unten jeweils den Figuren 1 bis 3 und den hierzu gegebenen Aussagen entspricht.

Abweichend hiervon ist der untere Pressenstö-Bei 2.1 verlängert, um die Dicke des Pressentisches 3.2 bei Durchtritt des Stößels 2.1 zur OT-Lage berücksichtigen zu können.

Das Doppelgestell 3.1 wird in einer Maschinengrube auf Aufstandspratzen 3.3 befestigt, so daß sich eine normale Tischhöhe ergibt.

Für die hydromechanische Verbindung des oberen und unteren Druckmittelzylinderantriebes ist ein Regelsteuerorgan 3.4 vorgesehen.

### Positionsiiste

1 Ständer und Tisch einschließlich der mit dem Ständer fest verbundenen bzw. lösbar-fest-verbundenen Führungsteile
   1.1 Ständer
   1.2 Grundplatte
   1.3 Ständersäulen
   1.4 oberer Querträger
   1.5 Tischunterkonstruktion
   1.6 Pressentischplatte
   1.7 Trag- und Stützwand, rückwärtig
   1.7.1 Führungsbett für die rückwärtige Gleitplatte 2.5
   1.8 frontseitige Trag- und Stützwand
   1.8.1 Führungsbett für die stimseitige Gleitplatte 2.6
   1.9 Seitenführungen
   1.10 lagegesicherte Keile
   1.11 Gewindeführung für die Spindeln 2.2
2 Stößel einschließlich der diesem verbundenen höhenverstellbaren Führungen und der Antriebselemente
   2.1 Stößel
   2.2 Spindeln für die Grundeinstellung (Höhe)
   2.3 Spindellager
   2.3.1 Lagerung für die Aufhängung der Gelenkhebelsysteme
   2.4 höheneinstellbare Führungstraversen
   2.5 rückwärtige Gleitplatte
   2.6 vordere Gleitplatte
   2.7 zentraler Mehrgelenkträger
   2.8 Lenker
   2.9 Reihengelenklager am Stößelboden
   2.10 obere an den Führungstraversen 2.4 angeordnete Gelenkhebel
   2.11 untere, an den Reihengelenklagern 2.9 angelenkte Gelenkhebel
   2.12 Druckmittelzylinderantrieb
   2.13 Kolben
   2.14 Kolbenstange, eingreifend in die Mehrgelenkträger 2.7
   2.15 Gelenke
   2.16 Gabelgelenke
   2.17 Gelenkzapfen, angeordnet im Mehrgelenkträger 2.7
3.1 Doppelgestell
   3.2 Pressentisch
   3.3 Aufstandspratzen
   3.4 Regelsteuerorgan für die hydromechanische Verbindung von oberem und unterem Druckmittelzylinderantrieb

## Patentansprüche

1. Gelenkhebel-, Schneid- und Umformpresse, bestehend aus einem Einfach- oder Mehrfachpressenständer (1.1/3.1) und wenigstens einem, in der Regel geschlossenen, rahmenförmig ausgebildeten Pressenstössel (2.1), mit dem - jeweils zwischen zwei mit ihren Gelenken (2.15) zur Pressenmitte hin ausknickenden, symmetrisch gleichen Gelenkhebelsystemen (2.10/2.11) - ein Druckmittelzylinderantrieb (2. 12) verbunden ist, dessen Kolben (2.13) mit dem Ende seiner Kolbenstange (2.14) mit dem pressenmittig im Stössel (2.1) geführten Mehrgelenkträger (2.7) verbunden ist, an dem mindestens zwei Lenker (2.8) beweglich angeordnet sind, die andemends an den Gelenkhebelsystemen (2.10/2.11) angreifen, die ihrerseits einmal am Pressengestell (1.1) höhenverstellbar und zum anderen im Stössel (2.1), zum Pressentisch (1.6) gerichtet, schwenkbar gelagert sind, wobei für den Druckmittelzylinderantrieb (2.12) die Beziehung gilt, dass der Hubweg des Kolbens (2.13) gleich dem Weg des Mehrgelenkes (2.7), gegebenenfalls abzüglich des Hubweges des Stössels (2.1), ist dadurch gekennzeichnet,
- daß der Pressenständer (1.1) ein auch front-und stirnseitig partiell geschlossener Zweiständerrahmen ist,
- daß der Arbeitsbereich des Stössels (2.1) im Ständer (1.1) durch synchron antreibbare Spindein (2.2), die durch in dem oberen Querträger (1.4) des Ständers (1.1) ausgebildete Gewindeführungen (1.11) getragen sind, und im weiteren in den an beidseitig am Ständer (1.1) vorgesehenen höheneinstellbaren Führungstraversen (2.4) ausgebildeten Spindellagem (2.3) enden, einstellbar ist, und
- daß die Führungstraversen (2.4) an ihrer Unterseite mit Gelenklagem (2.3.1) zur hängenden Anordnung der mit dem Stössel (2.1) verbundenen Gelenkhebelpaare (2.10/2.11) versehen sind.

2. Gelenkhebel-, Schneid- und Umformpresse nach Anspruch 1, dadurch gekennzeichnet, daß die höheneinstellbaren Führungstraversen (2.4) mit einer Gleitplatte (2.5), die in einem an einer den Ständer (1.1) rückseitig abschließenden Trag- und Stützwand (1.7) ausgebildeten Führungsbett (1.7.1) angeordnet ist, und mit einer Gleitplatte (2.6), die in einem an einer den Ständer (1.1) frontseitig abschließenden Trag- und Stützwand (1.8) ausgebildeten Führungsbett (1.8.1) angeordnet ist, verbunden sind, wobei die Trag- und Stützwände (1.7/1.8) starr - fest oder lösbar - mit dem Ständer (1.1) verbunden sind, und daß an den seitlichen Begrenzungen des Stößels (2.1) Führungen zum korrespondierenden Eingriff in die mit der Trag- und Stützwand (1.7) lösbar aber starr verbundenen Seitenführungen (1.9) vorgesehen sind und diese Seitenführungen (1.9) im weiteren gegen die Ständersäulen (1.3) durch Keilverbindungen (1.10) eine zusätzliche Lagesicherung aufweisen.

3. Presse nach Anspruch 1 oder 2, dadurch gekennzeichnet, daß die an den Gelenklagern (2.3.1) angeordneten, oberen Gelenkhebel (2.10) in den Gelenken (2.15) mit den unteren Gelenkhebeln (2.11) verbunden sind, die ihrerseits an den unteren, am Boden des Stößels (2.1) befestigten Gelenklagem (2.9) - zu den an den Führungstraversen (2.4) unten ausgebildeten Gelenklagem (2.3.1) gerichtet - angeschlossen sind, wobei die Gelenkhebel (2.10 oder 2.11) oder die Gelenke (2.15) in bekannter Weise über die Lenker (2.8) mit dem pressenmittig geführten Mehrgelenkträger (2.7), und im weiteren über die Kolbenstange (2.14) mit dem an den Stössel (2.1) angeschlossenen Druckmittelzylinderantrieb (2.12) verbunden sind.

4. Gelenkhebel-, Schneid- und Umformpresse nach den Ansprüchen 1 und 3, dadurch gekennzeichnet, daß die Lenker (2.8) beider Gelenkhebelsysteme (2.10/2.11) am zentralen Mehrgelenkträger (2.7) in einem, oder in einem mehrteilig gleichachsig zueinander gerichteten, oder aber in zwei parallel ein- oder mehrteilig gleichachsig zueinander gerichteten Gelenkzapfen (2.17) enden, wobei die Lenker (2.8) bei zwei parallelen Gelenkzapfen fallweise gekreuzt sein können.

5. Gelenkhebel-, Schneid- und Umformpresse nach Anspruch 4, dadurch gekennzeichnet, daß eine Mehrzahl von um jeweils dieselbe Achse (2.3.1, 2.1.5,2.9) schwenkenden Gelenkhebeln (2.11, 2.8) vorgesehen ist, und daß vorzugsweise die "n" oberen Gelenkhebel (2.10) mit "n" Lenkern (2.8) und mit "n-1" unteren Gelenkhebeln (2.11) verbunden sind.

6. Gelenkhebel-, Schneid- und Umformpresse nach Anspruch 1, dadurch gekennzeichnet, daß die oberen Gelenkhebel (2.10) an ihren zur gelenkigen Verbindung mit den Lenkern (2.8) gerichteten Enden gabelförmig ausgebildet sind.

7. Gelenkhebel-, Schneid- und Umformpresse nach den Ansprüchen 1 und 2, dadurch gekennzeichnet, daß der Abstand der oberen Begrenzung des Pressentisches (1.6) und der unteren Begrenzung der rückseitigen Trag- und Stützwand (1.7) ein die Summe der Höhe des Werkzeuges und des Hubes geringfügig überschreitendes Maß aufweist.

8. Gelenkhebel-, Schneid- und Umformpresse nach Anspruch 1, dadurch gekennzeichnet, daß in einem in Form eines Hochständers ausgebildeten Doppelständers (3.1) zwei in Boxerstellung gegenläufig arbeitende Stößel (2.1) angeordnet sind.

9. Gelenkhebel-, Schneid- und Umformpresse nach Anspruch 8, dadurch gekennzeichnet, daß bei vertikaler Ausrichtung des Doppelständers (3.1) der von unten arbeitende Stößel (2.1) bei sonst gleicher Ausbildung wie der obere Stößel (2.1) um ein geringes, den erforderlichen Durchtritt durch den Pressentisch (3.2) berücksichtigendes Maß verlängert ist.

10. Gelenkhebel-, Schneid- und Umformpresse nach den Ansprüchen 8 und 9, dadurch gekennzeichnet, daß der obere und untere Druckmittelzylinderantrieb (2.12) für die Stößel (2.1) hydro-mechanisch über ein Regelsteuerorgan (3.4) mteinander verbunden sind, wobei dem Regelsteuerorgan (3.4) digital programmierbare und überwachende Ultraschallwegaufnehmer zuordnungsbar sind.

11. Gelenkhebel-, Schneid- und Umformpresse nach den Ansprüchen 8 bis 10, dadurch gekennzeichnet, daß der Doppelständer (3.1) beidseitig mit Aufstandspratzen (3.3) für dessen partielle Unterfluranordnung versehen ist

## Claims

1. A cutter and shaper toggle press consisting of a single or multiple press frame (1.1/3.1) and at least as a rule closed press ram (2.1) made in the form of frames, to which (2.1) in each case between two symmetrically equal toggle systems (2.10/2.11) which collapse at their hinges (2.15) towards the middle of the press - a pressure medium cylinder drive (2.12) is linked arranged on the ram (2.1), the piston (2.13) of which is connected by the end of its piston rod (2.14) to the multihinge carrier (2.7) which is guided in the ram (2.1) in the middle of the press, on which at least two links (2.3) are movably arranged, which at their other ends engage with the toggle systems (2.10/2.11) which in turn may firstly be set at the press frame to be adjustable for height and secondly are supported pivotally in the ram (2.1) and directed towards the press platen (1.6), and where for the pressure medium cylinder drive (2.12) the relationship holds that the stroke of the piston (2.13) is equal to the travel of the mulithinge (2.7), and if necessary, minus the stroke of the ram (2.1), characterized in
that the press frame (1.1) is a double-column frame partially closed also at the front and ends;
that the working range of the ram (2.1) may be set in the frame (1.1) by leadscrews (2.2) which may be driven in synchronism and which are carried by threaded guides (1.11) formed in the upper cross-bearer (1.4) of the frame (1.1), and moreover end in the spindle bearings (2.3) constructed on the guide traverses (2.4) which are provided on the frame (1.1) at both sides and may be set for height; and
that the guide traverses (2.4) are provided on their undersides with toggle bearings (2.3.1) for the suspended arrangement of the toggle pairs (2.10/2.11) connecting them to the ram (2.1).

2. A cutter and shaper toggle press as in Claim 1, characterized in that the guide traverses (2.4) which may be set for height are connected by a crosshead guide (2.5) which is arranged in a guidebed (1.7.1) formed on a supporting and retaining wall (1.7) closing off the frame (1.1) at the rear, and by a crosshead guide (2.6) which is arranged in a guidebed (1.8.1) formed on a supporting and retaining wall (1.8) closing off the frame (1.1) at the front, where the supporting and retaining walls (1.7/1.8) are connected rigidly - fixed or detachably - to the frame (1.1); and that at the boundaries at the sides of the ram (2.1) guides are provided for corresponding engagement in the sideguides (1.9) connected detachably but rigidly to the supporting and retaining wall (1.7), and these sideguides (1.9) moreover exhibit with respect to the frame columns (1.3) an additional positional security through wedge connections (1.10).

3. A cutter and shaper toggle press as in Claims 1 or 2, characterized in that the upper toggle levers (2.10) arranged on the hinge bearings (2.3.1) are connected at the hinges (2.15) to the lower toggle levers (2.11) which in turn are connected to the lower hinge bearings (2.9) attached to the bottom of the ram (2.1) - and directed towards the toggle bearings (2.3.1) formed on the guide traverses underneath; the toggle levers (2.10) or (2.11) or the hinges (2.15) being connected in known manner via the links (2.8) to the multihinge carrier (2.7) guided in the middle of the press; and moreover are connected via the piston rod (2.14) to the pressure medium cylinder drive (2.12) connected to the ram (2.1).

4. A cutter and shaper toggle press as in Claims 1 and 3 characterized in that the links (2.8) of both toggle systems (2.10/2.11) end at the central multihinge carrier (2.7) in one hingepin (2.17) or in one hingepin in a number of parts directed coaxially at one another or else in two parallel onepiece hingepins (2.17) or two parallel hingepins (2.17) each in a number of parts directed at one another coaxially, where with two parallel hingepins the links (2.8) may from case to case be crossed.

5. A cutter and shaper toggle press as in Claim 4, characterized in that a majority of toggle levers (2.11, 2.8) are assigned which pivot about the same axis (2.3.1, 2.15, 2.9) and that preferably the "n" upper toggle levers (2.10) are combined with "n" links (2.8) and with "n-l" lower toggle levers (2.11).

6. A cutter and shaper toggle press as in Claim 1, characterized in that the upper toggle levers (2.10) at their ends directed towards the hinged connection to the links (2.8) are made fork-shaped.

7. A cutter and shaper toggle press as in Claims 1 and 2, characterized in that the distance from the upper boundary of the press platen (1.6) to the lower boundary of the rear supporting and retaining wall (1.7) exhibits an amount slightly exceeding the sum of the height of the tool and of the stroke.

8. A cutter and shaper toggle press as in Claim 1, characterized in that in a double frame (3.1) made in the form of an upright frame two rams (2.1) working in opposite directions are arranged in opposed positions.

9. A cutter and shaper toggle press as in Claim 8, characterized in that in the case of vertical alignment of the double frame (3.1) the ram (2.1) working from below, in the case of a construction otherwise the same as the upper ram (2.1) is prolonged by a small measurement which takes into consideration the necessary passage through the press platen (3.2).

10. A cutter and shaper toggle press as in Claims 8 and 9, characterized in that the upper and lower pressure medium cylinder drives (2.12) for the rams (2.1) are connected together hydromechanically via a regulating control member (3.4), and digitally programmable and monitoring ultrasonic displacement pick-ups may be associated with the regulating control member (3.4).

11. A cutter and shaper toggle press as in Claims 8 to 10, characterized in that the double frame (3.1) is provided on both sides with bearer claws (3.3) for partial subfloor arrangement of it.

## Revendications

1. Presse à genouillère, à découper et à déformer, constituée par une cage de presse simple ou multiple (1.1/3.1 ) et au moins un coulisseau (2.1) en général fermé et constitué sous forme de cadre, le coulisseau (2.1) sur lequel - respectivement entre deux systèmes de genouillère (2.10/2.11) égaux, symétriques et se pliant par leurs articulations (2.15) en direction du centre de la presse - un entraînement par vérin à agent de pression (2.12) est monté, dont le piston (2.13) est relié par l'extrémité de sa tige de piston (2.14) au support à articulations multiples (2.7) guidé dans le coulisseau (2.1) au centre de la presse, deux bielles (2.8) au moins étant montées de façon mobile sur ce dernier, lesdites bielles coopérant par leur autre extrémité avec les systèmes à genouillère (2.10/2.11 ) qui sont de leur côté montés de façon réglable et déplaçables en hauteur dans la cage (1.1) de la presse et sont par ailleurs montés de façon pivotante dans le coulisseau (2.1) en direction de la table (1.6) de la presse, la relation concernant l'entraînement par vérin à agent de pression (2.12) étant que la course du piston (2.13) est égale à la course de l'articulation multiple (2.7), le cas échéant une déduction faite de la course du coulisseau (2.1), caractérisée en ce que:
la cage (1.1) de la presse est un cadre à deux cages également fermées partiellement sur le côté avant et sur le côté frontal,
la région de travail du coulisseau (2.1) dans la cage (1.1) est réglable au moyen de broches (2.2) pouvant être entraînées en synchronisme, qui sont supportées par des guides filetés (1.11) constitués dans la traverse supérieure (2.4) de la cage (1.1), et qui se terminent par ailleurs dans des paliers de broches (2.3) constitués dans les traverses de guidage (2.4) réglables en hauteur et prévues sur les deux côtés de la cage (1.1), et
les traverses de guidage (2.4) sont munies sur leur côté inférieur de supports de genouillères (2.3.1) destinés à un agencement suspendu des paires de genouillères (2.10/2.11) reliées au coulisseau (2.1

2. Presse à genouillère, à découper et à déformer selon la revendication 1, caractérisée en ce que: les traverses de guidage (2.4) qui sont réglables en hauteur sont reliées à une plaque de glissement (2.5) qui est montée dans un lit de guidage (1.7.1) constitué sur une paroi de support et d'appui (1.7) fermant la cage (1.1) sur son côté arrière, et à une plaque de glissement (2.6) qui est montée dans un lit de guidage (1.8.1) constitué dans une paroi de support et d'appui (1.8) fermant la cage (1.1) sur son côté avant, les parois de support et d'appui (1.7/1.8) étant reliées rigidement, fermement ou de façon amovible à la cage (1.1), et en ce que sont prévus, sur les limites latérales du coulisseau (2.1) des guides en vue d'une pénétration correspondante dans les guides latéraux (1.9) reliés de façon amovible mais rigide à la paroi de support et d'appui (1.7) et ces guides latéraux (1.9) comprennent en outre un dispositif additionne! de fixation en position contre les colonnes (1.3) de la cage au moyen de liaisons par des cales (1.10).

3. Presse à genouillère, à découper et à déformer selon les revendications 1 ou 2, caractérisée en ce que: les genouillères supérieures (2.10) montées dans les supports articulés (2.3.1) sont reliées par les articulations (2.15) aux genouillères inférieures (2.11) qui sont de leur côté raccordées aux supports articulés inférieurs (2.9) fixés à la partie inférieure du coulisseau (2.1) - en direction des supports de genouillères (2.3.1) constitués au-dessous des traverses de guidage (2.4) - les genouillères (2.10 ou 2.11) ou les articulations (2.15) - étant reliées de façon connue par l'intermédiaire des bielles (2.8) au support à articulations multiples (2.7) guidé au centre de la presse, et sont en outre reliés par l'intermédiaire de la tige de piston (2.14) au dispositif d'entraînement (2.12) du vérin à agent de pression raccordé au coulisseau (2.1).

4. Presse à genouillère, à découper et à déformer selon les revendications 1 et 3, caractérisée en ce que les bielles (2.8) des deux systèmes à genouillères (2.10/2.11) se terminent au niveau du support à articulations multiples central (2.7) par un tourillon d'articulation (2.17), ou par un tourillon d'articulation en plusieurs parties de même axe et dirigées les unes vers les autres, les bielles (2.8) pouvant être éventuellement croisées quand il s'agit de deux tourillons d'articulation parallèles.

5. Presse à genouillère, à découper et à déformer selon la revendication 4, caractérisée en ce que une plupart de genouillères (2.11, 2.8) est prévue qui sont pivotables chaque fois sur le même axe (2.3.1, 2.15, 2.9) et en ce que de préférence les "n" genouillères supérieures (2.10) sont combinées à "n" bielles (2.8) et à "n-1" genouillères inférieures (2.11).

6. Presse à genouillère, à découper et à déformer selon la revendication 1, caractérisée en ce que: les genouillères supérieures (2.10) sont constituées en forme de fourches à leurs extrémités en vue de la liaison articulée avec les bielles (2.8).

7. Presse à genouillère, à découper et à déformer selon les revendications 1 et 2, caractérisée en ce que: la distance séparant la limite supérieure de la table (1.6) de la presse et la limite inférieure de la paroi de support et d'appui arrière (1.7) a une dimension qui dépasse légèrement la somme de la hauteur de l'outil et de la course.

8. Presse à genouillère, à découper et à déformer selon la revendication 1, caractérisée en ce que: deux coulisseaux (2.1) travaillant en sens contraire dans la position de boxeurs sont disposés dans une double cage (3.1) constituée sous la forme d'une cage en hauteur.

9. Presse à genouillère, à découper et à déformer selon la revendication 8, caractérisée en ce que: dans le cas d'un alignement vertical de la double cage (3.1), le coulisseau (2.1) qui travaille par le bas est prolongé, tout en ayant la même constitution que le coulisseau supérieur (2.1), d'une légère valeur tenant compte du passage nécessaire à travers la table (3.2) de la presse.

10. Presse à genouillère, à découper et à déformer selon les revendications 8 et 9, caractérisée en ce que: les dispositifs d'entraînement à vérin à agent de pression supérieur et inférieur (2.12) des coulisseaux (2.1) sont reliés l'un à l'autre hydro-mécaniquement par un organe de commande et de régulation (3.4), des capteurs de déplacement ultrasonores de surveillance et pouvant être programmés numériquement étant associés à l'organe de régulation et de commande (3.4).

11. Presse à genouillère, à découper et à déformer selon l'une quelconque des revendications 8 à 10, caractérisée en ce que: la double cage (3.1) est munie sur ses deux côtés de griffes d'appui (3.3) pour pouvoir être montée en partie au-dessous du sol.
